# EUROPÄISCHE PATENTSCHRIFT

(11) **EP 0 221 911 B1**
(45) Veröffentlichungstag und Bekanntmachung des Hinweises auf die Patenterteilung: **09.08.1989**
(21) Anmeldenummer: 86901812.7
(22) Anmeldetag: 20.03.1986
(51) Int. Cl.: B66F 3/12

(54) **WAGENHEBER**
JACK
CRIC

(30) Priorität: 10.05.1985 DE 8513829 U; 09.08.1985 DE 8522952 U
(43) Veröffentlichungstag der Anmeldung: 20.05.1987
(73) Patentinhaber: August Bilstein GmbH & Co. KG, 58256 Ennepetal (DE)
(72) Erfinder: ALTEN, Ferdinand, D-5509 Mandern (DE)
(74) Vertreter: Eichler, Peter, Dipl.-Ing.
(86) Internationale Anmeldenummer: DE8600120
(87) Internationale Veröffentlichungsnummer: WO8606707

(56) Entgegenhaltungen:
- EP-A- 0 097 558
- DE-A- 2 621 425
- DE-C- 889 215
- FR-A- 2 353 480
- GB-A- 2 030 108
- GB-A- 2 114 537
- GB-A- 2 134 075

## Beschreibung

Die Erfindung bezieht sich auf einen Scherenwagenheber mit einem Standbein und einem daran um eine horizontale Achse schwenkbeweglichen Tragarm, der an seinem freien Ende einen Lastkopf aufweist, mit einer drehbetätigbaren Gewindespindel, die über eine Spindelmutter einerseits und ein Spindelwiderlager andererseits am oberen Standbeinende sowie an einem Gelenk angreift, das zwei Stützarme miteinander verbindet, deren einer am Tragarm und deren anderer am Standbein angelenkt ist, an dessen unterem Ende ein eine Auflageplatte aufweisendes Fußstück befestigt ist, und mit einem der Festlegung der Wagenhebemeigung zu Beginn des Hebevorganges dienenden Steuerhebel, der starr an dem am Standbein angelenkten Stützarm sitzt, über dessen Gelenkachse hinausragt und bodenseitig abstützbar ist.

Ein derartiger Wagenheber ist aus der GB-A-2 030 108 bekannt. Der Steuerhebel ist als Verlängerung des am Standbein angelenkten Stützarms ausgebildet und greift mit einem Führungsstift in Schlitze des Fußstücks, das U-förmig ist und die Führungsschlitze für den Stift in seinen vertikalen Seitenwangen aufweist. Die Schlitze können Kurvenform haben, damit sich der Lastkopf beim Anheben des Kraftfahrzeugs auf einer gewünschten Bahn bewegt. Hierdurch soll verhindert werden, daß der Wagenheber beim Anheben des Kraftfahrzeugs wegrutscht. Ein solches Wegrutschen ist zu befürchten, wenn sich der Lastkopf des Wagenhebers nicht mehr über dessen Fußpunkt bzw. innerhalb des von diesem Fußpunkt ausgehenden Reibungskegels befindet. Bei dem bekannten Wagenheber können die Führungskurven seines Fußstücks nur eine einzige Form haben. Infolgedessen hat der bekannte Wagenheber auch nur eine bestimmte Hubkurve, die auf einen bestimmten Kraftfahrzeugtyp optimiert ist, weil das Kraftfahrzeug aus unterschiedlichen Anfangsstellungen angehoben werden muß, nämlich aus der tiefsten Anfangsstellung bei vollbeladenem Fahrzeug mit plattem Reifen ebenso, wie bei unbeladenem Fahrzeug mit intakten Reifen. Da jedoch unterschiedliche Kraftfahrzeugtypen unterschiedliche Optimierungen und damit unterschiedliche Hubkurven ihrer Lastköpfe haben müssen, eignet sich der bekannte Wagenheber nur für einen einzigen Kraftfahrzeugtyp.

Aus der DE-A1-2 427 443 ist ein ähnlicher Wagenheber bekannt, dessen Standbein am unteren Ende einen mit einer planen Anstellfläche bzw. Auflageplatte versehenen Wälzfuß aufweist. Mit diesem Wälzfuß bzw. mit dessen Anstellfläche kann der Wagenheber bzw. dessen Standbein mit der jeweils richtigen Schräglage angestellt werden. Auch bei diesem Wagenheber ist es erforderlich, daß er und sein Wälzfuß bzw. die Lage der Anstellfläche des letzteren an das anzuhebende Fahrzeug angepaßt sind.

Demgegenüber liegt der Erfindung die Aufgabe zugrunde, einen Wagenheber der eingangs genannten Art so zu verbessern, daß er unabhängig vom Typ des anzuhebenden Fahrzeugs in allen Stellungen angeordnet werden kann, aus denen heraus das Fahrzeug rutschfrei hochgehoben werden kann.

Diese Aufgabe wird dadurch gelöst, daß der Steuerhebel ein vom Fußstück freies Ende hat, mit dem der Wagenheber beim Anstellen am Kraftfahrzeug bei Ausbildung des Fußstücks als starr am Standbein sitzender Wälzfuß durch eine Durchgriffsausnehmung der Auflageplatte hindurch auf dem Boden abstützbar ist.

Für die Erfindung ist es von Bedeutung, daß die zutreffende Stellung des Wagenhebers bei seinem Anstellen am Kraftfahrzeug mit dem freien Ende des starren Steuerhebels ermöglicht ist. Der Wagenheber ist insofern besonders einfach und kostengünstig. Sobald das Kraftfahrzeug angehoben wird, verliert das freie Ende den Bodenkontakt, und das Standbein kann um seinen Fußpunkt schwenken und der Bewegung des Fahrzeugs folgen. Infolgedessen treten aus der Fahrzeugbewegung herrührende Momente - wie bei üblichen Scherenhebern - nicht auf. Der Steuerhebel kann kompakt gehalten werden.

Zweckmäßig ist es, daß der Steuerhebel an seinem freien Ende mit einer zum Standbein gerichteten Stützkurve versehen ist, damit bodenseitig stets eine genügend große Abstützfläche zur Verfügung steht.

. Die vorgenannte Aufgabe wird bei einem Scherenwagenheber mit den Merkmalen des Oberbegriffs des Anspruchs 4 dadurch gelöst, daß der Steuerhebel am Fußstück spindelbetätigungsseitig von der Abstützstelle für das Standbein sowie am Stützarm spindelbetätigungsseitig von der Gelenkachse angelenkt ist.

Der Steuerhebel des Wagenhebers nach Anspruch 4 bildet eine standige gelenkige Verbindung zwischen dem Stützarm des Wagenhebers und dessen Fußstück. Bei tiefster Stellung des Wagenhebers ist der Steuerhebel etwa parallel zum Standbein angeordnet. Mit zunehmender Vertikalstellung des Stützarms bewirkt die spindelbetatigungsseitige direkte Verbindung mit dem Steuerhebel dessen Vertikalstellung, so daß das Standbein entsprechend angehoben wird. Infolgedessen wird auch der Tragarm über die Stützarme angehoben und damit dessen Lastkopf, wobei die Kinematik durch Wahl der Lage der Anlenkstellen des Steuerhebels so bestimmt werden kann, daß der Lastkopf bei allen Anfangsstellungen des Wagenhebers im Reibungskegel über der Abstützstelle des Standbeins auf dem Fußstück liegt.

Der Wagenheber der vorstehend genannten Art kann bezüglich seines Bewegungsablaufs und hinsichtlich der Bewegungen seines Steuerhebels so ausgebildet werden, daß beim Anheben des Kraftfahrzeugs keine erheblichen Zwänge auf diesen Steuerhebel ausgeübt werden. Einer solchen Auslegung der Konstruktion des Wagenhebers sind jedoch Grenzen gesetzt, insbesondere dann, wenn die anzuhebenden Fahrzeuge beim Anheben sehr unterschiedliche Bewegungskurven aufweisen, aufgrund derer beträchtliche und auch nicht vorhersehbare Schwenkbewegungen des Standbeins resultieren, die den Steuerhebel belasten. Um in einem solchen Fall den Steuerhebel und seine Anlenkstellen am Standbein und am Stützarm zu entlasten, kann der Steuerhebel ein beim Hebevorgang durch Relativbewegungen seiner Anlenkstellen bedingte Formänderungen zulassendes Teil sein. Der Steuerhebel besteht also beispielsweise aus Hartgummi und kann die vom Wagenheber herrührenden Gewichtsbelastungen aufnehmen bzw. abstützen. Sobald auf den Wagenheber infolge seiner Belastung durch das Fahrzeug einwirkende Kräfte Bewegungen des Standbeins erzwingen, die die Anlenkstellen des Steuerhebels voneinander entfernen oder einander nähern, gestattet der Werkstoff des Steuerhebels eine entsprechende Formänderung und damit die aufgezwungene Verlagerung seiner Anlenkstellen.

Die. Anlenkstellen des Steuerhebels können aus einendig befestigten blechstarken Achsstiften bestehen, die von einer Abwinkelung des Stützarms und von einer Ausklinkung des Fußstücks gebildet sind. Zur Verkörperung der Anlenkstellen des Steuerhebels genügen mithin integrale Teile des Stützarms und des Fußstücks. Da letztere regelmäßig aus Blech bestehen und als Stanzteile ausgebildet sind, können die Anlenkstellen bzw. die diese bildenden Achsstifte in einem Arbeitsgang hergestellt werden, also zusammen mit anderen Formgebungsvorgängen bei der Herstellung des Stützarms und des Fußstücks. Es ist nicht erforderlich, besondere Achsen bzw. Achsbolzen zur Bildung der Anlenkstellen zu verwenden, die zu ihrer Befestigung am Wagenheber entsprechende Befestigungsmittel aufweisen müssen, beispielsweise Nietköpfe od. dgl. Die vergleichsweise schwach dimensionierten, blechstarken Achsstifte genügen den auftretenden Belastungen, also den aus dem Gewicht des Wagenhebers herrührenden Kräften, oder den aus der Belastung des Wagenhebers und den aus dem gegebenenfalls elastisch ausgebildeten Steuerhebel herrührenden Kräften.

In Weiterbildung der Erfindung weist das Standbein an seinen dem Fußstück benachbarten Kanten vom Steuerhebel weg nach außen gerichtete Versteifungsstege auf. Letztere besorgen die erforderliche Versteifung des Standbeins im Bereich der Abstützstelle am Fußstück und im gesamten Fußbereich des Standbeins, gewährleisten andererseits aber zugleich, daß zwischen den Versteifungsstegen genügend Raum ist, um die Achsstifte und auch einen voluminösen Steuerhebel anzuordnen.

Des weiteren ist das Standbein bei größter Hubstellung des Lastkopfes gegen weitere, zum Kraftfahrzeug gerichtete Schwenkbewegungen an einer zwischen der Abstützstelle für das Standbein und dem kraftfahrzeugseitigen Ende des Fußstücks an letzterem angeordneten Antirutschleiste abgestützt, was die Hubfunktion des Wagenhebers sichert, indem nicht zugelassen wird, daß der Lastkopf aus dem Bereich des Reibungskegels über der Abstützstelle vom Kraftfahrzeug herausgezogen wird, indem zugleich aber auch einer Überlastung des Steuerhebels durch unerwünschte Standbeinbewegungen bei Überschreiten der größten Hubstellung entgegengewirkt wird.

Die Achsstifte weisen beidseitig ihres Lagerbereichs für den Steuerhebel radiale Armhaltevorsprünge auf, welche die Lage des Steuerhebels auf den Achsstiften sichern.

Die Erfindung wird anhand von in der Zeichnung dargestellten Ausführungsbeispielen erläutert. Es zeigt:
Fig. 1 eine schematische Seitenansicht eines erfindungsgemäßen Wagenhebers in seiner tiefsten Hubbereitschaftsstellung,
Fig. 2 eine der Fig.1 entsprechende Seitenansicht in einer Hubbereitschaftsstellung, die etwa der höchsten in Betracht kommenden Anfangslage eines Kraftfahrzeugs entspricht,
Fig. 3 eine schematische Seitenansicht eines zweiten erfindungsgemäßen Wagenhebers in seiner tiefsten Hubbereitschaftsstellung,
Fig. 4 eine Detaildarstellung einer Seitenansicht des Fußbereichs des Wagenhebers der Fig. 3 bei höchster Hubstellung des Wagenhebers und
Fig. 5 die Ansicht A der Fig. 4.

Der Wagenheber 10 besteht im wesentlichen aus einem Standbein 11 und einem Tragarm 12, der an dem Standbein 11 um eine horizontale Achse 13 schwenkbeweglich gelagert ist. Die Achse 13 wird von Achszapfen 14 einer nicht dargestellten, an sich bekannten Spindelmutter gebildet, durch die eine Gewindespindel 15 geschraubt ist.

Mit dem Standbein 11 und dem Tragarm 12 sind Stützarme 16, 17 verbunden, und zwar über Gelenkachsen 18, 19, die in der oberen Hälfte des Tragarms 12 bzw. in der unteren Hälfte des Standbeins "11 angeordnet sind. Die Stützarme 16, 17 sind mit ihren anderen Enden über ein nicht dargestelltes Gelenk verbunden, das von Achszapfen 20 eines Spindelwiderlagers gebildet wird. An diesem Spindelwiderlager greift ein Ende der Gewindespindel 15 an, dessen anderes Ende z. B. von einer Handkurbel zu verdrehen ist. Das Spindelwiderlager muß daher in der Lage sein, sowohl Drehbewegungen der Gewindespindel 15 zu gestatten als auch Schwenkbewegungen der Stützarme 16, 17. Das Spindelwiderlager und auch die vorerwähnte Spindelmutter sind beispielsweise aus der DE-A-24 27 443 bekannt.

Am freien Ende des Tragarms 12 befindet sich ein Lastkopf 21 in Gestalt einer klappbeweglichen Tragplatte, die um eine Gelenkachse 22 zum Tragarm 12 relativbeweglich ist. Die Lage des Lastkopfs am Tragarm bzw. an der Gelenkachse 22 wird durch einen Haltelappen 24 gesichert. Der Lastkopf 21 hat eine Abstützfläche 23 zur Anlage am Boden des anzuhebenden Kraftfahrzeugs. Außerdem ist eine Vertiefung 25 vorhanden, in der beispielsweise eine Schwellernaht des Fahrzeugbodens angeordnet wird, so daß der Wagenheber 10 am Fahrzeugboden nicht verschieblich ist. Die Ausgestaltung des Lastkopfs 21 ist in der DE-C-28 01 735 eingehend beschrieben.

Gemäß den Fig. 1 und 2 ist am unteren Ende des Standbeins 11 ein als Wälzfuß ausgebildetes Fußstück 26 vorhanden, das starr am Standbein 11 sitzt und zwischen einer Anstellfläche 27 und einer Standfläche 29 eine Wälzkante 28 aufweist. Die Anstellfläche 27 definiert einen Abstützbereich des Fußstücks 26, über dem der Schwerpunkt S angeordnet ist, so daß der Wagenheber 10 kippfrei auf den Boden 30 gestellt werden kann.

Am standbeinseitigen Stützarm 17 ist ein Steuerhebel 31 vorhanden, dessen bodenseitiges Ende mit einer zum Standbein gerichteten Stützkurve 33 versehen ist, die also vom Boden aus konvex erscheint. Die Steuerkurve 33 gewährleistet, daß der Steuerhebel 31 stets mit einer genügend großen Abstützfläche auf dem Boden 30 abstützbar ist. Eine Kantenabstützung wird vermieden.

Der Steuerhebel 31 ist aus der Längsachse des Stützarms 17 abweichend zum Boden 30 hin gerichtet. Infolgedessen kann die Gelenkachse 19 in der aus den Figuren ersichtlichen Entfernung vom Standbeinende angeordnet werden, ohne daß auf die Wirkung des Steuerhebels 31 verzichtet werden müßte.

Das Standbein 11 und der Tragarm 12 bestehen beispielsweise aus U-förmigen Trägem, deren U-Boden im Bereich der Schwenkachse 13 weggeschnitten ist, um den erforderlichen Bewegungsspielraum zu gewährleisten. Die Stützarme 16, 17 sind beispielsweise auf Abstand voneinander gehaltene Doppellaschen, können bedarfsweise aber auch U-förmig profiliert werden.

Fig. 2 zeigt eine Stellung des Wagenhebers, in der die Achszapfen 14, 20 durch Betätigung der Gewindespindel 15 gegenüber Fig. 1 näher zusammengerückt worden sind, so daß das Armvieleck des Wagenhebers 10 entsprechend gespreizt ist und der Lastkopf 21 eine Hochlage über dem Fußstück 26 einnimmt. Er hat sich beim Anheben aus seiner in Fig. 1 dargestellten Lage links von der Wälzkante 28 in die aus Fig. 2 ersichtliche Lage rechts oberhalb der Wälzkante 28 bewegt. Er befindet sich stets innerhalb des Reibungskegels für µ = 0,3. Dabei folgt der Lastkopf 21 der in Fig. 2 eingezeichneten gepunkteten Bewegungsbahn. Diese Steuerung des Lastkopfes 21 bzw. des Wagenhebers 10 wird durch die zutreffende Bemessung des Steuerhebels 31 erreicht. Kraftfahrzeuge können aus der tiefsten Anfangslage des Hebers gemäß Fig. 1 und aus der höchsten Anfangslage gemäß Fig. 2 rutschfrei angehoben werden. Beim Anheben des Kraftfahrzeugs wird der Steuerhebel 31 vom Boden 30 frei und der Lastkopf 21 folgt der Bewegungsbahn der Karosserie.

Da der Steuerhebel 31 gemäß Fig. 2 in den Bewegungsbereich des als starr am Standbein 11 sitzender Wälzfuß ausgebildeten Fußstücks 26 eingreift, muß dieses Fußstück 26 eine entsprechende Ausnehmung haben, bzw. der Steuerhebel 31 muß die Anstellfläche beidseitig umgreifen.

Der Wagenheber der Fig. 3 bis 5 entspricht weitgehend dem Wagenheber der Fig. 1 und 2 und unterscheidet sich von diesem durch das unten beschriebene Steuerungssystem. Es wird die Spindelmutter 14' dargestellt, durch die die Gewindespindel 15 geschraubt ist. An den Achszapfen 20 greift eine U-förmige Lasche 52 an, an deren U-Boden 53 ein Spindellager 54 abgestützt ist. An diesem Spindelwiderlager 54 greift ein Ende 15' der Gewindespindel 15 an, deren anderes Ende z. B. von einer Handkurbel zu verdrehen ist.

Am unteren Ende des Standbeins 11 ist ein Fußstück 26 angelenkt und als Auflageplatte ausgebildet, die also mit einer Gelenkachse 37 am unteren Ende 38 des Standbeins 11 klappbeweglich befestigt ist. Eine Anstellfläche 27 dieses Fußstücks 26 liegt stets auf dem Boden 30 auf, und zur Verhinderung von Rutschbewegungen des Fußstücks 26 auf besonders glatten oder in gewissem Umfang kompressiblen Böden ist eine z. B. aus Gummi bestehende Antirutschleiste 55 bzw. sind Ausprägungen 56 bodenseitig angeordnet. Die Abstützstelle 41 des Standbeins 11 auf dem Fußstück 26 ist in der Nähe der Antirutschleiste 55 bzw. der Ausprägungen 56 angeordnet.

Das Standbein 11 und der Tragarm 12 bestehen aus U-förmigen Trägem, wie auch die Stützarme 16, 17. Bei letzteren sind die U-Böden im Bereich des Spindelwiderlagers 54 nach außen aufgeweitet, um den bei vollständigem Zusammenkurbeln des Wagenhebers 10 für das Spindelwiderlager 54 erforderlichen Platz zu schaffen. Der U-Boden des Standbeins 11 ist im Bereich seines unteren Endes 38 ausgespart. Die im Bereich der Aussparung 58 vorhandenen, durch die U-Schenkel des Standbeins 11 gebildeten Kanten 57 weisen nach außen gerichtete Versteifungsstege 51 auf. Die Versteifungsstege 51 sind so geformt, daß sie bei Ruhelage des Wagenhebers 10 parallel zum Fußstück 26 bzw. zu dessen Anstellfläche 27 angeordnet werden können, soweit sie spindelbetätigungsseitig der Abstützstelle 41 ausgebildet sind. Soweit die Versteifungsstege 51 kraftfahrzeugseitig von dieser Abstützstelle 41 angeordnet sind, verlaufen sie in einem aus der Zeichnung ersichtlichen Winkel und gestatten es, daß das Standbein 11 bei größter Hubstellung am Fußstück 26 abgestützt ist. Sie bilden also eine Standfläche 29.

In der Aussparung 55 zwischen den Seitenwangen 59 des Standbeins 11 ist ein Steuerhebel 40 angeordnet, der einerseits mit dem Stützarm 17 und andererseits mit dem Fußstück 26 mechanisch gekoppelt ist Die Koppelung erfolgt an den Anlenkstellen 42, 43. Die Anlenkstelle 42 liegt etwa in der horizontalen Ebene der Gelenkachse 37, während die Anlenkstelle 43 unterhalb der Verbindungslinie 48 angeordnet ist, welche die Gelenkachse 19 mit dem Gelenk 20 verbindet. Infolgedessen ist der Steuerhebel 40 vergleichsweise kurz. Der Wagenheber kann auch sehr flach zusammengekurbelt werden, ohne daß der Steuerhebel 40 dabei stört. Bei Einbau des zusammengekurbelten Wagenhebers in das Kraftfahrzeug und kraftbeaufschlagtem Fußstück 26 ist damit eine Verspannung wesentlicher Teile des Wagenhebers verbunden, was eine entsprechende Klapperfreiheit zur Folge hat.

Die Anlenkstellen 42, 43 sind von Achsstiften 44, 45 gebildet, vgl. Fig. 5. Diese Achsstifte 44, 45 sind integrale Bestandteile einer Abwinkelung 46 des Stützarms 17 und einer Ausklinkung 47 des Fußstücks 26. Fig. 4 und 5 lassen erkennen, daß es sich bei der Abwinkelung 46 um eine'doppelte handelt, die nämlich aus der Ebene des U-Bodens des Stützarms 17 zur Gelenkachse 19 einerseits und außerdem parallel zu dieser Gelenkachse 19 erfolgt ist. Die Abwinkelung 46 durchdringt den Steuerhebel 40 und besitzt zu dessen beiden Seiten jeweils radiale Armhaltevorsprünge 49, 50, die der Lagesicherung des Steuerhebels 40 dienen. Aus der Darstellung ist ersichtlich, daß diese Armhaltevorsprünge 49, 50 hergestellt werden können, indem die aus blechstarkem Werkstoff des Stützarms 17 hergestellte Abwinkelung 46 breiter ausgestanzt wird, als es dem Lochdurchmesser des Steuerhebels 40 entspricht. Entsprechendes gilt auch für die Herstellung der Armhaltevorsprünge 49, 50 einer Ausklinkung 47 des Fußstücks 26, wobei die Ausklinkung 47 so erfolgt ist, daß sich für den Achsstift 44 die aus Fig. 1 ersichtliche, im wesentlichen gleichhohe - Anordnung von Achsstift 44 und Gelenkachse 37 ergibt.

Die Achsstifte 44, 45 der Abwinkelung 46 bzw. der Ausklinkung 47, die durch Ausstanzen hergestellt werden, können entweder gemäß Fig. 4 vierkantig bleiben oder werden beim Herstellen des Stützarms 17 in einem Arbeitsvorgang mit dieser Herstellung rundgedrückt.

Der Steuerhebel 40 besitzt den Achsstiften 44, 45 entsprechend angepaßte Bohrungen, die Relatiwerstellungen zwischen ihm und dem Stützarm 17 bzw. dem Fußstück 26 gestatten. Sofern der Steuerhebel 40 aus einem elastischen Werkstoff besteht, das also Formänderungen zuläßt, beispielsweise aus Hartgummi, ist der Zusammenbau des Steuerhebels 40 mit dem Fußstück 26 bzw. dem Stützarm 17 dadurch möglich, daß der Steuerhebel 40 über die Armhaltevorsprünge 49 aufgeschoben wird und auf die Achsstifte 44, 45 aufschnappt. Falls der Steuerhebel 40 nicht elastisch ist, also beispielsweise aus Stahl besteht, müssen die Armhaltevorsprünge 49 nach dem Aufschieben des Steuerhebels 40 auf die Achsstifte 44, 45 hergestellt werden, z. B. durch Quetschen.

Fig. 3 zeigt eine Stellung des Wagenhebers 10, die beispielsweise der tiefsten Anfangslage beim Heben eines Kraftfahrzeugs entspricht. Wird die Gewindespindel 15 drehbetätigt, so wird das Spindelwiderlager 54 der Spindelmutter 14' genähert und die Achszapfen 13, 20 werden zusammengerückt. Infolgedessen ist das Armvieleck des Wagenhebers 10 entsprechend gespreizt und der Lastkopf 21 nimmt eine Hochlage über dem Fußstück 26 ein, verläßt jedoch nie den in Fig. 1 dargestellten Reibungskegel für z. B. µ = 0,3 oberhalb der Abstützstelle 41 des Standbeins auf dem Fußstück 26. Beim Anheben des Kraftfahrzeugs aus einer Anfangs- bzw. Anstellage des Wagenhebers 10 werden keine den Wagenheber 10 nach links oder rechts verschiebenden Horizontalkräfte ausgeübt, und dieser kann Kraftfahrzeuge sowohl aus der tiefsten Anfangslage der Fig. 3 rutschfrei anheben wie auch aus jeder darüber gelegenen Anfangslage, bis er zur größten Hubstellung gemäß Fig. 4 bei angehobenem Fahrzeug gelangt

## Patentansprüche

1. Scherenwagenheber (10) mit einem Standbein (11) und einem daran um eine horizontale Achse (13) schwenkbeweglichen Tragarm (12), der an seinem freien Ende (33) einen Lastkopf (21) aufweist, mit einer drehbetätigbaren Gewindespindel (15), die über eine Spindelmutter einerseits und ein Spindelwiderlager andererseits am oberen Standbeinende sowie an einem Gelenk angreift, das zwei Stützarme (16, 17) miteinander verbindet, deren einer am Tragarm (12) und deren anderer am Standbein (11) angelenkt ist, an dessen unterem Ende ein eine Auflageplatte (27) aufweisendes Fußstück (26) befestigt ist und mit einem der Festlegung der Wagenheberneigung zu Beginn des Hebevorganges dienenden Steuerhebel (31), der starr an dem am Standbein (11) angelenkten Stützarm (17) sitzt, über dessen Gelenkachse (19) hinausragt und bodenseitig abstützbar ist, dadurch gekennzeichnet, daß der Steuerhebel (31) ein vom Fußstück (26) freies Ende (33) hat, mit dem der Wagenheber (10) beim Anstellen am Kraftfahrzeug bei Ausbildung des Fußstücks (26) als starr am Standbein (11) sitzender Wälzfuß durch eine Durchgriffsausnehmung der Auflageplatte (Anstellfläche 27) hindurch auf dem Boden (30) abstützbar ist.

2. Wagenheber nach Anspruch 1, dadurch gekennzeichnet, daß der Steuerhebel (31) an seinem freien Ende (33) mit einer zum Standbein (11) gebogenen Stützkurve versehen ist

3. Wagenheber nach Anspruch 1 oder 2, dadurch gekennzeichnet, daß der Steuerhebel (31) am Stützarm (11) befestigt und von dessen Längsachse abweichend zum Boden (30) hin gerichtet ist.

4. Scherenwagenheber (10) mit einem Standbein (11) und einem daran um eine horizontale Achse (13) schwenkbeweglichen Tragarm (12), der an seinem freien Ende (33) einen Lastkopf (21) aufweist, mit einer drehbetätigbaren Gewindespindel (15), die über eine Spindelmutter einerseits und ein Spindelwiderlager andererseits am oberen Standbeinende sowie an einem Gelenk angreift, das zwei Stützarme (16, 17) miteinander verbindet, deren einer am Tragarm (12) und deren anderer über eine Gelenkachse (19) am Standbein (11) angelenkt ist, an dessen unterem Ende ein Fußstück (26) angelenkt ist, und mit einem der Festlegung der Wagenhebemeigung zu Beginn des Hebevorganges dienenden Steuerhebel (40), dadurch gekennzeichnet, daß der Steuerhebel (40) am Fußstück (26) spindelbetätigungsseitig von der Abstützstelle (41) für das Standbein (11) sowie am Stützarm (17) spindelbetätigungsseitig von der Gelenkachse (19) angelenkt ist.

5. Wagenheber nach Anspruch 4, dadurch gekennzeichnet, daß der Steuerhebel (40) ein beim Hebevorgang durch Relativbewegungen seiner Anlenkstellen (42, 43) bedingte Formänderungen zulassendes Teil ist.

6. Wagenheber nach Anspruch 4 oder 5, dadurch gekennzeichnet, daß die Anlenkstellen (42, 43) des Steuerarms (40) aus einendig befestigten, blechstarken Achsstiften (44, 45) bestehen, die von einer Abwinkelung (46) des Stützarms (17) und von einer Ausklinkung (47) des Fußstücks (26) gebildet sind.

7. Wagenheber nach einem oder mehreren der Ansprüche 4 bis 6, dadurch gekennzeichnet, daß das Standbein (11) an seinen dem Fußstück (26) benachbarten Kanten (57) vom Steuerhebel (40) weg nach außen gerichtete Versteifungsstege (51) aufweist.

8. Wagenheber nach einem oder mehreren der Ansprüche 4 bis 7, dadurch gekennzeichnet, daß das Standbein (11) bei größter Hubstellung des Lastkopfes (21) gegen weitere, zum Kraftfahrzeug gerichtete Schwenkbewegungen an einer zwischen der Abstützstelle (41) für das Standbein (11) und dem kraftfahrzeugseitigen Ende des Fußstücks (26) an letzterem angeordneten Antirutschleiste (55) abgestützt ist.

9. Wagenheber nach einem oder mehreren der Ansprüche 6 bis 8, dadurch gekennzeichnet, daß die Achsstifte (44, 45) beidseitig ihres Lagerbereichs für den Steuerhebel (40) radiale Armhaltevorsprünge (49, 50) aufweisen.

## Claims

1. Scissors vehicle jack (10) comprising a standing leg (11) and a carrier arm (12) which is pivotably movable thereon about a horizontal axis (13) and which at its free end has a load head (21), a rotatably actuatable threaded spindle (15) which engages by means of a spindle nut on the one hand and by means of a spindle block on the other hand with the upper end of the standing leg and with a joint which connects two support arms (16, 17) together, one of said support arms being articulated to the carrier arm (12) and the other being articulated to the standing leg (11), a footpiece (26) secured to the lower end of the standing leg and comprising a contact plate (27), and a control lever (31) which serves to establish the inclination of the jack at the beginning of the lifting process and which is connected rigidly to the support arm (17) which is articulated to the standing leg (11), said control lever projecting beyond the pivot axis (19) of said support arm (17) and being adapted for supporting contact with the ground, characterised in that the control lever (31) has an end (33) free from the footpiece (26) and by means of which the vehicle jack (10) is supportable, when setting up the jack in relation to the motor vehicle with said footpiece (26) being formed as a rolling foot rigid with the standing leg (11), by said free end extending into supporting contact with the ground (30) through a clearance space in the contact plate (rest surface 27).

2. Vehicle jack according to claim 1, characterised in that the control lever (31) is provided at its free end (33) with a support curve which is bent towards the standing leg (11).

3. Vehicle jack according to claim 1 or 2, characterised in that the control lever (31) is secured to the support arm (11) and is directed away from the longitudinal axis of the support arm towards the ground (30).

4. Scissors vehicle jack (10) comprising a standing leg (11) and a carrier arm (12) which is pivotably movable thereon about a horizontal axis (13) and which at its free end has a load head (21), a rotatably actuatable threaded spindle (15) which engages by means of a spindle nut on the one hand and by means of a spindle block on the other hand with the upper end of the standing leg and with a joint which connects two support arms (16, 17) together, one of said support arms being articulated to the carrier arm (12) and the other of said support arms being articulated by means of a pivot shaft (19) to the standing leg (11), a footpiece (26) articulated to the lower end of the standing leg, and a control lever (40) serving to establish the inclination of the vehicle jack at the beginning of the lifting process, characterised in that the control lever (40) is hingedly connected to the footpiece (26) on the spindle-actuating side of the support point (41) for the standing leg (11) and is hingedly connected to the support arm (17) on the spindle-actuating side of the pivot shaft (19).

5. Vehicle jack according to claim 4, characterised in that the control lever (40) is an element which can change shape during the lifting process due to relative movements of its hinge points (42, 43).

6. Vehicle jack according to claim 4 or 5, characterised in that the hinge points (42, 43) of the control arm (40) consist of hinge pins (44, 45) secured at one end and of sheet-thickness material which are formed respectively by an angled portion (46) of the support arm (17) and by an offset portion (47) of the footpiece (26).

7. Vehicle jack according to one or more of claims 4 to 6, characterised in that the standing leg (11) has outwardly directed reinforcing ribs (51) on its edges (57) adjacent to the footpiece (26) and projecting away from the control lever (40).

8. Vehicle jack according to one or more of claims 4 to 7, characterised in that the standing leg (11) in the maximum lift setting of the load head (21) is supported against further pivotal movement towards the motor vehicle by being mounted on an anti-slip strip (55) arranged on the footpiece between the support point (41) for the standing leg (11) and the motorvehicle-side end of the footpiece (26).

9. Vehicle jack according to one or more of claims 6 to 8, characterised in that the hinge pins (44, 45) are provided with radial lever-holding projections (49, 50) on both sides of the region in which they mount the control lever (40).

## Revendications

1. Cric à ciseaux (10) comportant une jambe de soutien (11) et un bras porteur (12) pouvant pivoter sur celle-ci autour d'un axe horizontal (13) et présentant à son extrémité libre (33) une tête porte-charge (21), une tige filetée (15) manoeuvrable par rotation et qui, par l'intermédiaire d'un écrou d'une part et d'une butée de tige filetée d'autre part, agit sur l'extrémité supérieure de la jambe de soutien ainsi que sur une articulation reliant l'un à l'autre deux bras-supports (16, 17) dont l'un est articulé sur le bras porteur (12) et dont l'autre est articulé sur la jambe de soutien (11) à l'extrémité inférieure de laquelle est fixé un pied (26) présentant une plaque de pose (27), et un levier de commande (31) servant à déterminer l'inclinaison du cric au début du processus de levage, rigidement fixé au bras-support (17) qui est articulé sur la jambe de soutien (11), se prolongeant au-delà de l'axe d'articulation (19) de ce bras-support, et pouvant s'appuyer contre le sol, caractérisé en ce que le levier de commande (31) présente une extrémité (33) qui est dégagée du pied (26) et par laquelle le cric (10), lorsqu'il est placé contre le véhicule, peut s'appuyer sur le sol (30) en passant à travers un évidement de passage de la plaque de pose (surface de pose 27), le pied (26) étant conçu sous la forme d'un pied de roulage rigidement fixé à la jambe de soutien (11).

2. Cric selon la revendication 1, caractérisé en ce que le levier de commande (31) est muni, à son extrémité libre (33), d'une surface d'appui coudée en direction de la jambe de soutien (11).

3. Cric selon la revendication 1 ou 2, caractérisé en ce que le levier de commande (31) est fixé au bras-support (17) et dirigé vers le sol (30) en s'écartant de l'axe longitudinal de ce bras.

4. Cric à ciseaux (10) comportant une jambe de soutien (11) et un bras porteur (12) pouvant pivoter sur celle-ci autour d'un axe horizontal (13) et présentant à son extrémité libre (33) une tête porte-charge (21), une tige filetée (15) manoeuvrable par rotation et qui par l'intermédiaire d'un écrou d'une part et d'une butée de tige filetée d'autre part, agit sur l'extrémité supérieure de la jambe de soutien ainsi que sur une articulation reliant l'un à l'autre deux bras-supports (16, 17) dont l'un est articulé sur le bras porteur (12) et dont l'autre est articulé sur la jambe de section (11) à l'extrémité inférieure de laquelle est articulé un pied (26), et un levier de commande (40) servant à déterminer l'inclinaison du cric au début du processus de levage, caractérisé en ce que le levier de commande (40) est articulé sur le pied (26), côté manoeuvre de la tige filetée par rapport à l'axe d'articulation (19).

5. Cric selon la revendication 4, caractérisé en ce que le levier de commande (40) est une pièce qui autorise les modifications de forme imposées, lors du processus de levage, par les mouvements relatifs de ses positions d'articulation (42, 43).

6. Cric selon la revendication 4 ou 5, caractérisé en ce que les positions d'articulation (42, 43) du bras de commande (40) sont constituées par des axes (44, 45) de l'épaisseur d'une tôle, fixés à une extrémité et sont formés par un coude (46) du bras-support (17) et par un évidement (47) du pied (26).

7. Cric selon une ou plusieurs revendications 4 à 6, caractérisé en ce que la jambe de soutien (11) présente, à ses bords (57) voisins du pied (26) des nervures de renfort (51) dirigées vers l'extérieur en s'éloignant du levier de commande (40).

8. Cric selon une ou plusieurs des revendications 4 à 7, caractérisé en ce que, en position de course haute de la tête porte-charge (21), pour éviter d'autres mouvements de pivotement dirigés vers le véhicule, la jambe de soutien (11) s'appuie contre une bande antidérapante (55) disposée sur le pied (26), entre l'extrémité de celui-ci qui est située du côté du véhicule et la position d'appui (41), de la jambe de soutien (11).

9. Cric selon une ou plusieurs des revendications 6 à 8, caractérisé en ce que les axes (44, 45) présentent, des deux côtés de leur zone d'appui pour le levier de commande (40), des saillies radiales (49, 50) de maintien sur le bras.
